# EUROPÄISCHE PATENTSCHRIFT

(11) **EP 2 320 386 B1**
(45) Veröffentlichungstag und Bekanntmachung des Hinweises auf die Patenterteilung: **07.03.2012**
(21) Anmeldenummer: 09450207.7
(22) Anmeldetag: 30.10.2009
(51) Int. Cl.: G07B 15/00

(54) **Verfahren und Vorrichtungen zum Erzeugen von ortsanonymisierten Mautdaten**
Device and method for creating toll data from anonymous locations
Procédé et dispositifs de production de données de péage à positions rendues anonymes

(43) Veröffentlichungstag der Anmeldung: 11.05.2011
(62) Teilanmeldung aus: 11005131.5
(73) Patentinhaber: Kapsch TrafficCom AG, 1120 Wien (AT)
(72) Erfinder: Tijink, Jasja, 2380 Perchtoldsdorf (AT); Kersten, Jan, 71570 Oppenweiler (DE)
(74) Vertreter: Weiser, Andreas

(56) Entgegenhaltungen:
- EP-A- 1 457 928
- EP-A- 1 475 752
- WO-A-2007/107001
- WO-A-2009/001303
- DE-A1-102006 029 383
- US-A- 5 819 234

## Beschreibung

Die vorliegende Erfindung betrifft ein Verfahren zum Erzeugen von ortsanonymisierten Mautdaten aus den Ortsaufzeichnungen eines ortsaufzeichnenden Fahrzeuggeräts mit einer eindeutigen Kennung in einem Straßenmautsystem. Die Erfindung betrifft ferner einen Mautberechnungsserver und ein Fahrzeuggerät zur Durchführung dieses Verfahrens.

Fahrzeuggeräte für Straßenmautsysteme werden auch als "onboard units" bzw. OBUs bezeichnet. OBUs, welche selbst ihren Ort bestimmen und aufzeichnen können, z.B. mittels eines Satellitennavigationsempfängers, gibt es derzeit in zwei verschiedenen Ausführungen: Sogenannte "thick client"-OBUs berechnen auf Grundlage von gespeicherten Mautkarten aus ihren Ortsaufzeichnungen ortsanonymisierte Mautdaten und senden diese z.B. über ein Mobilfunknetz an eine Zentrale des Straßenmautsystems, was eine aufwendige Distribution der Mautkarten an die OBUs und hohe Rechenleistung in den OBUs erfordert. Im Gegensatz dazu werten sogenannte "thin client"-OBUs ihre Ortsaufzeichnungen nicht selbst aus, sondern senden diese "roh" an die Zentrale, welche den Mautkartenabgleich ("map matching") vornimmt, um daraus Mautdaten zu erzeugen. "Thin client"-OBUs sind daher wesentlich einfacher und kostengünstiger aufgebaut, jedoch aus Sicht des Datenschutzes diskussionswürdig, weil die Zentrale des Straßenmautsystems die gesamten Ortsaufzeichnungen ("Bewegungsprofil") einer OBU erfährt, einschließlich von Aufenthalten an nicht-mautpflichtigen Orten.

In der WO 2008/000227 wurde daher bereits vorgeschlagen, die Ortsaufzeichnungen einer "thin client"-OBU unter einer anonymisierten Absenderkennung an einen speziellen Mautberechnungsserver zu senden, welcher das "map matching" durchführt und ortsanonymisierte Mautdaten an die OBU zurücksendet, die die OBU anschließend an die Zentrale absetzt. Aufgrund der beliebigen Architektur des Mautberechnungsservers ist bei diesem System die Einhaltung von Datenschutzauflagen schwierig zu kontrollieren. Überdies erzeugt diese Lösung zusätzlichen Datenverkehr im Straßenmautsystem.

Aus der WO 2009/001303 A1 ist es bekannt, daß die Zentrale auf eine Löschbestätigung des Mautberechnungsservers wartet, bevor sie die vom Mautberechnungsserver erhaltenen ortsanonymisierten Mautdaten einer von der OBU erhaltenen Benutzeridentität zuordnet, was die Verfügungsgewalt über die Preisgabe der OBU-ID der OBU entzieht und die Gefahr einer Kompromittierung der Datensicherheit in sich birgt.

Die Erfindung setzt sich zum Ziel, die Nachteile des Standes der Technik zu überwinden und insbesondere ein Verfahren zum Erzeugen von Mautdaten für "thin client"-OBUs zu schaffen, welches verbesserten Datenschutz bzw. höhere Vertraulichkeit für den Benutzer bietet. Dieses Ziel wird mit einem Verfahren mit den Merkmalen des Anspruchs 1 erreicht.

Die Erfindung beruht auf einem völlig neuartigen, überraschend einfachen Konzept zur Realisierung von Datenschutz auf hardwarenahem Niveau ("privacy by design"):

Die OBU wartet eine explizite Löschbestätigung des Mautberechnugsservers ab und gibt dann ihre Kennung frei. Dadurch wird hardwarebedingter Datenschutz ("privacy by design") erreicht. Ein für die Erfindung besonders geeigneter Mautberechnungsserver zeichnet sich bevorzugt dadurch aus, daß er Ortsaufzeichnungen nach ihrer Verarbeitung zu Mautdaten löscht und darüber eine Bestätigung an ein Fahrzeuggerät versendet.

Ein für die Erfindung besonders geeignetes Fahrzeuggerät weist Freigabemittel auf, welche nach Empfang einer Löschbestätigung hinsichtlich abgesandter Ortsaufzeichnungen deren Absenderkennung unter der Kennung des Fahrzeuggeräts versenden.

Die Erfindung gewährleistet somit auf einfache und für Benutzer und Systembetreiber transparente Art und Weise hardwarebedingte Vertraulichkeit für die sensiblen Ortsaufzeichnungsdaten. Ortsaufzeichnungen werden zentral nur so lange aufbewahrt, wie es wie für ihre Verarbeitung notwendig ist; anschließend werden sie automatisch gelöscht. Jegliche Bedenken hinsichtlich einer zentralen Nachverfolgbarkeit bzw. Erstellung eines Bewegungsprofils der Fahrzeuggeräte können dadurch ausgeräumt werden. Darüber hinaus verursacht die Erfindung keinen erhöhten Datenverkehr im Straßenmautsystem.

Falls gewünscht, können in jeder Ausführungsform die Ortsaufzeichnungen im Mautberechnungsserver vor dem Löschen mit dem öffentlichen Schlüssel einer externen Archivstelle verschlüsselt und an diese gesandt werden. Eine derartige Archivstelle sollte in der Art eines Treuhänders bzw. Notars für alle Beteiligten hohes Vertrauen genießen, d.h. sowohl für die Benutzer als auch den Systembetreiber, und kann damit in strittigen Fällen von jeder Seite konsultiert werden.

Bevorzugt erfolgt das Senden und Freigeben vom Fahrzeuggerät aus über ein Funknetz, besonders bevorzugt ein Mobilfunknetz. Dadurch können z.B. herkömmliche "thin client "-OBUs eingesetzt werden, welche mit einem DSRC- oder Mobilfunk-Sendeempfänger ausgerüstet sind.

Gemäß einer weiteren bevorzugten Ausführungsform der Erfindung werden die Ortsaufzeichnungen eines Fahrzeuggeräts in Datenpaketen versandt, die jeweils mit gleichen Absenderkennungen versehen sind, was die Auswertung vereinfacht, da das Fahrzeuggerät hier - nach Abwarten der Zeitspanne bzw. Erhalt der Löschbestätigung - seine Kennung lediglich hinsichtlich einer einzigen Absenderkennung preisgeben muß.

Alternativ können die Ortsaufzeichnunaen eines Fahrzeuggeräts in Datenpaketen versandt werden, die mit wechselnden Absenderkennungen versehen sind. Dadurch kann auf der Übertragungsschnittstelle die Vertraulichkeit erhöht werden.

Bevorzugt sind mit wechselnden Absenderkennungen versehene Datenpakete zusätzlich mit verketteten Paketkennungen versehen, welche ihre Zuordnung zueinander gestatten, wodurch das Fahrzeuggerät seine Kennung nur zur Absenderkennung des letzten Datenpakets freizugeben braucht.

Die Kennung, durch welche sich ein Fahrzeuggerät identifiziert, kann sowohl eine Kennung des Fahrzeuggeräts selbst als auch eine dem Benutzer des Fahrzeuggeräts zugeordnete Kennung sein, z.B. eine Kennung eines Benutzerkontos zur Abrechnung von Mautgebühren im Straßenmautsystem.

Die zum Senden der Ortsaufzeichnungen an den Mautberechnungsserver verwendete Absenderkennung kann sowohl ein Zufallswert als auch ein frei vom Benutzer wählbarer Code sein, was die Transparenz für den Benutzer noch weiter erhöht.

Das Verfahren der Erfindung eignet sich für alle Arten von selbstlokalisierenden Fahrzeuggeräten, auf welche Weise auch immer diese ihren Ort bestimmen, z.B. durch Erkennung von Landmarken oder Identifikation von Baken, an denen sich das Fahrzeuggerät orientiert. Besonders vorteilhaft ist es, wenn das Fahrzeuggerät in an sich bekannter Weise seine Orte mittels Satellitennavigation bestimmt, wofür z.B. GPS-gestützte "thin client"-OBUs herangezogen werden können.

Die Erfindung wird nachstehend anhand von in den beigeschlossenen Zeichnungen dargstellen Ausführungsbeispielen näher erläutert, deren Fig. 1 und 2 zwei verschiedene Ausführungsformen eines nach dem Verfahren der Erfindung arbeitenden und erfindungsgemäße Komponenten enthaltender Straßenmautsystems in Blockschaltbildform zeigen.

Gemäß Fig. 1 bewegt sich eine OBU 1 an Bord eines Fahrzeugs im Rahmen eines Straßenmautsystem mit einer Zentrale 2. Die Zentrale 2 rechnet mautpflichtige Ortsnutzungen der OBU 1, z.B. das Befahren einer Mautstraße, das Eintreten in einen eintrittspflichtigen Bereich, das Verweilen auf einem gebührenpflichtigen Parkplatz usw. über entsprechende Benutzerkonten ab, u. zw. auf Grundlage von Mautdaten. T, die durch die Ortsnutzungen der OBU 1 ausgelöst werden, wie in der Technik bekannt.

Die OBU 1 ist von selbstlokalisierendem "thin client"-Typ und ermittelt fortlaufend, z.B. periodisch, ihren Ort, beispielsweise mit Hilfe eines Satellitennavigationsempfängers, und zeichnet die so ermittelten Orte ("position fixes") p₁, p₂, p₃... (allgemein pᵢ) in einem internen Ortsaufzeichnungsspeicher auf.

Jede OBU 1 ist mit einer eindeutigen Kennung OID im Straßenmautsystem versehen, beispielsweise einer eindeutigen Kennung der OBU 1 selbst und/oder ihres Benutzers bzw. eines Kontos des letzteren. In Kenntnis der Kennung OID einer OBU 1 und ihrer Ortsaufzeichnungen pᵢ könnte auf das Bewegungsprofil einer OBU 1 geschlossen werden, was wie folgt verhindert wird.

Die Ortsaufzeichnungen pᵢ der OBU 1 werden - auch wenn dies nicht zwingend ist - zur leichteren Handhabbarkeit auf einzelne Datenpakete 3 aufgeteilt. Die Datenpakete 3 können mit einer Paketkennung Pᵢ (siehe Fig. 2), z.B. einer fortlaufenden Numerierung, und einem Header (nicht gezeigt) versehen werden, welcher beispielsweise Metadaten wie die Anzahl der im Datenpaket 3 enthaltenden Ortsaufzeichnungen pᵢ, einen Hashwert derselben usw. enthält.

Die Ortsaufzeichnungen pᵢ bzw. Datenpakete 3 werden in einem ersten Schritt 4 von der OBU 1 an einen Mautberechnungsserver 5 gesandt, beispielsweise über ein Mobilfunknetz, u.zw. unter einer von der Kennung OID verschiedenen, gleichsam "anonymen" Absenderkennung RID. Die Absenderkennung RID ist beispielsweise ein vom Benutzer frei gewählter Code oder ein von der OBU 1 zufällig generierter Wert. Alternativ könnte - wenn auch mit entsprechend verringerter Anonymität - eine temporäre Mobilfunknetz-Identifikation oder temporäre Internetadresse der OBU 1 als Absenderkennung RID verwendet werden.

Der Mautberechnungsserver 5 enthält eine "map matching"-Einrichtung 6, welche die empfangenen Ortsaufzeichnungen pᵢ mautpflichtigen Orten, Strecken oder Gebieten aus einer Mautkartendatenbank 6' zuordnet und zugehörige Mautgebühren aus der Mautkartendatenbank 6' ermittelt. Aus den Mautgebühren der zu einer Absenderkennung RID empfangenen Ortsaufzeichnungen pᵢ berechnet die "map matching"-Einrichtung 6 auf diese Weise "ortsanonymisierte" Mautdaten T, welche keinen Rückschluß mehr auf die einzelnen Ortsaufzeichnungen pᵢ erlauben. Die Mautdaten T sind z.B. eine einzige Gebührensumme für alle Ortsaufzeichnungen pᵢ aller Datenpakete 3 einer Absenderkennung RID.

Der "map matching "-Einrichtung 6 des Mautberechnungsservers 5 ist ein Pufferspeicher 7 in Form eines Ringspeichers vorgeschaltet, in dem alle von OBUs 1 abgesandten Ortsaufzeichnungen pᵢ bzw. Datenpakete 3 aufeinanderfolgend einlangen, um von der Einrichtung 6 abgearbeitet zu werden. Aufgrund der durchschnittlichen Arbeitsbelastung der Einrichtung 6 kann daher eine Zeitspanne festgelegt werden, innerhalb derer zu einem bestimmten Zeitpunkt im Pufferspeicher 7 eingelangte Ortsaufzeichnungen pᵢ zu ortsanonymisierten Mautdaten T umgewandelt und durch das Einlangen von neuen Ortsaufzeichnungen automatisch gelöscht worden sind, letzteres z.B. wenn der Pufferspeicher 7 wie in Fig. 1 gezeigt als Ringspeicher ausgeführt ist, der durch einlangende neue Daten automatisch fortlaufend zyklisch überschrieben wird. Sollte diese Zeitspanne bei einer außergewöhnlich niedrigen Auslastung des Pufferspeichers 7 ausnahmsweise überschritten werden, kann durch eine zusätzliche periodische, z.B. tägliche, Löschung von Einträgen im Pufferspeicher 7, die älter als die genannte Zeitspanne sind, gewährleistet werden, daß nach der genannten vorgegebenen Zeitspanne jedenfalls keine Ortsaufzeichnungen pᵢ mehr im Mautberechnungsserver 5 vorhanden sind.

Falls einmal bei einer außergewöhnlich hohen Belastung des Ringspeichers 7 bzw. der "map-matching"-Einrichtung 6 Ortsaufzeichnungen pᵢ unverarbeitet gelöscht werden sollten, kann die OBU 1 solche Ortsaufzeichnungen pᵢ entweder automatisch oder auf Anfrage des Mautberechnungsservers 5 oder auf Anfrage der Zentrale 2 erneut übermitteln.

Falls gewünscht, kann der Mautberechnungsserver 5 die Ortsaufzeichnungen pᵢ vor dem Löschen in einer vertrauenswürdig verschlüsselten Form zu Beweiszwecken archivieren, z.B. indem er sie mit dem öffentlichen Schlüssel einer Archivstelle 9 verschlüsselt und an diese sendet (Schritt 10). Der private Schlüssel der Archivstelle 8, welcher zum Entschlüsseln der Ortsaufzeichnungen pᵢ notwendig ist, darf weder dem Benutzer noch dem Betreiber des Straßenmautsystems und nur dem Betreiber der Archivstelle 9 bekannt sein, welcher somit gleichsam als Notar bzw. Treuhänder für beide Seiten arbeitet.

Der Mautberechnungsserver 5 sendet die berechneten Mautdaten T anschließend im Schritt 8 unter der Absenderkennung RID an die Zentrale 2.

Auf der anderen Seite wartet die OBU 1 die genannte Zeitspanne ab (Schritt 11) und gibt anschließend ihre "Identität", d.h. ihre Kennung OID frei bzw. preis (Schritt 12). Die Freigabe erfolgt in Fig. 1, indem die OBU 1 die von ihr verwendete Absenderkennung RID unter ihrer Kennung OID an die Zentrale 2 sendet. Die Zentrale 2 kann somit die vom Abrechnungsserver 5 unter der Absenderkennung RID empfangenen Mautdaten T der von der OBU 1 zu dieser Absenderkennung RID erhaltenen Kennung OID zuordnen (Schritt 13), um ortsanonymisierte, der OBU 1 zugeordnete Mautdaten T zu erzeugen.

Fig. 2 zeigt verschiedene Varianten von Komponenten des Verfahrens von Fig. 1. Die Zuordnung der Mautdaten T zur Kennung OID erfolgt hier nicht in der Zentrale 2, sondern direkt im Mautberechnungsserver 5, indem die OBU 1 ihre Kennung OID im Schritt 12 an den Mautberechnungsserver 5 freigibt und letzterer das Ergebnis der Zuordnung 13 an die Zentrale 2 sendet (Schritt 14).

Ferner ist in Fig. 2 gezeigt, daß die OBU 1 - anstelle des Abwartens einer Zeitspanne 11 - hier auf das Einlangen einer expliziten Bestätigung 15 des Mautberechnungsserver 5 über das erfolgte Löschen der Ortsaufzeichnungen pᵢ wartet. Nach Einlangen der Löschbestätigung 15 gibt die OBU 1 ihre Kennung OID im Schritt 12 preis.

Fig. 2 zeigt auch die Variante, daß die einzelnen Datenpakete 3 mit wechselnden Absenderkennungen RIDᵢ versehen werden können, um eine Mitverfolgung auf der Schnittstelle 4 zu erschweren. Im Schritt 12 kann die OBU 1 dann gleich mehrere von ihr zuletzt verwendete Absenderkennungen RIDᵢ mit ihrer Kennung OID identifizieren.

Wenn die einzelnen Datenpakete 3 untereinander verkettet sind, z.B. durch entsprechende gegenseitige Verweise in ihren Paketkennungen Pᵢ, dann genügt es, wenn die OBU 1 im Schritt 12 nur die letzte Absenderkennung RIDᵢ einer verketteten Datenpaketfolge mit ihrer Kennung OID identifiziert, weil der Mautberechnungsserver 5 aufgrund der Paketverkettungen die vorhergehenden Absenderkennung RIDᵢ erschließen kann.

Alternativ könnte der Mautberechnungsserver 5 auch die zu verketteten Absenderkennungen RIDᵢ fortlaufend auflaufenden Mautdaten Tᵢ z.B. zu einer Gebührensumme akkumulieren und dabei stets nur die letzte Absenderkennung RIDᵢ aufheben. Auch in diesem Fall genügt es, wenn die OBU 1 im Schritt 12 nur ihre letzte Absenderkennung RIDᵢ mit ihrer Kennung OID identifiziert.

Schließlich zeigt Fig. 2 auch die Verwendung eines Stapelspeichers als Pufferspeicher 7. Der Stapelspeicher 7 wird z.B. periodisch gelöscht bzw. seine ältesten Einträge nach einer vorgegebenen Zeitspanne entfernt, sollten sie nicht rechtzeitig verarbeitet worden sein, und/oder die OBU 1 wartet hier stets auf eine Löschbestätigung 16.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Verfahren zum Erzeugen von ortsanonymisierten Mautdaten (T) aus den Ortsaufzeichnungen (pᵢ) eines ortsaufzeichnenden Fahrzeuggeräts (1) mit einer eindeutigen Kennung (OID) in einem Straßenmautsystem, mit den Schritten:
Senden (4) der Ortsaufzeichnungen (pᵢ) unter zumindest einer von der Kennung (OID) verschiedenen Absenderkennung (RID) vom Fahrzeuggerät (1) an einen Mautberechnungsserver (5),
Berechnen (6) von ortsanonymisierten Mautdaten (T) aus den Ortsaufzeichnungen (pᵢ) und anschließendes Löschen der Ortsaufzeichnungen (pᵢ) im Mautberechnungsserver (5),
Abwarten im Fahrzeuggerät (1) auf das Einlangen einer expliziten Bestätigung (15) des Mautberechnungsservers (5) über das erfolgte Löschen der Ortsaufzeichnungen (pᵢ), und anschließendes
Freigeben (12) der zur Absenderkennung (RID) zugehörigen Kennung (OID) mittels deren Übersendung vom Fahrzeuggerät (1) an den Mautberechnungsserver (5), welcher die ortsanonymisierten Mautdaten (T) der Kennung (OID) zuordnet (13) und an eine Zentrale (2) des Mautsystems sendet.

2. Verfahren nach Anspruch 1, **dadurch gekennzeichnet, daß** die Ortsaufzeichnungen (pᵢ) im Mautberechnungsserver (5) vor dem Löschen mit dem öffentlichen Schlüssel einer externen Archivstelle (9) verschlüsselt und an diese gesandt werden.

3. Verfahren nach Anspruch 1 oder 2, **dadurch gekennzeichnet, daß** das Senden (4) und Freigeben (12) vom Fahrzeuggerät (1) aus über einen Funknetz, bevorzugt ein Mobilfunknetz, erfolgt.

4. Verfahren nach einem der Ansprüche 1 bis 3, **dadurch gekennzeichnet, daß** die Ortsaufzeichnungen (pᵢ) eines Fahrzeuggeräts (1) in Datenpaketen (3) versandt werden, die jeweils mit gleichen Absenderkennungen (RID) versehen sind.

5. Verfahren nach einem der Ansprüche 1 bis 3, **dadurch gekennzeichnet, daß** die Ortsaufzeichnungen (pᵢ) eines Fahrzeuggeräts in Datenpaketen (3) versandt werden, die mit wechselnden Absenderkennungen (RIDᵢ) versehen sind.

6. Verfahren nach Anspruch 5, **dadurch gekennzeichnet, daß** die Datenpakete (3) mit verketteten Paketkennungen (Pᵢ) versehen sind, welche ihre Zuordnung zueinander gestatten, wobei das Freigeben (12) der Kennung (OID) nur zur Absenderkennung (RIDᵢ) des letzten Datenpakets (3) erfolgt.

7. Verfahren nach einem der Ansprüche 1 bis 6, **dadurch gekennzeichnet, daß** die genannte Kennung (OID) eine Fahrzeuggerät- oder Benutzerkontokennung ist.

8. Verfahren nach einem der Ansprüche 1 bis 7, **dadurch gekennzeichnet, daß** die Absenderkennung (RID) ein Zufallswert oder ein benutzerwählbarer Code ist.

9. Mautberechnungsserver (5) zur Durchführung des Verfahrens nach einem der Ansprüche 1 bis 8, ausgebildet zum Empfangen von Ortsaufzeichnungen (pᵢ) und Berechnen von ortsanonymisierten Mautdaten (T) daraus, **dadurch gekennzeichnet, daß** er Ortsaufzeichnungen (pᵢ) nach ihrer Verarbeitung zu Mautdaten (T) löscht und darüber eine Bestätigung (15) an ein Fahrzeuggerät (1) versendet.

10. Ortsaufzeichnendes Fahrzeuggerät (1) mit einer Kennung (OID) zur Durchführung des Verfahrens nach einem der Ansprüche 1 bis 8, ausgebildet zum Senden (4) seiner Ortsaufzeichnungen (pᵢ) unter zumindest einer von der Kennung (OID) verschiedenen Absenderkennung (RID), **gekennzeichnet durch** Freigabemittel, welche nach Empfang einer Löschbestätigung (15) hinsichtlich abgesandter Ortsaufzeichnungen (pᵢ) deren Absenderkennung (RID) unter seiner Kennung (OID) versenden.

## Claims

1. Method for generating location-anonymised toll data (T) from the recorded location data (pᵢ) of a location-recording onboard unit (1) with a unique identifier (OID) in a road toll system, with the steps:
transmitting (4) the recorded location data (pᵢ) under at least one sender identifier (RID) different from the identifier (OID) from the onboard unit (1) to a toll calculation server (5),
calculating (6) location-anonymised toll data (T) from the recorded location data (pi) and subsequently deleting the recorded location data (pᵢ) in the toll calculation server (5),
waiting in the onboard unit (1) for the arrival of an explicit confirmation (15) of the toll calculation server (5) of the completed deletion of the recorded location data (pᵢ), and subsequently
releasing (12) the identifier (OID) belonging to the sender identifier (RID) by transmitting it from the onboard unit (1) to the toll calculation server (5), which matches (13) the location-anonymised toll data (T) to the identifier (OID) and
transmits these to a central control unit (2) of the toll system.

2. Method according to claim 1, **characterised in that** the recorded location data (pᵢ) are encrypted in the toll calculation server (5) before deletion with the public key of an external archive unit (9) and are transmitted to this.

3. Method according to claim 1 or 2, **characterised in that** transmitting (4) and releasing (12) is performed from the onboard unit (1) via a radio network, preferably a mobile radio network.

4. Method according to one of claims 1 to 3, **characterised in that** the recorded location data (pᵢ) of an onboard unit (1) are sent in data packages (3), which are respectively provided with the same sender identifiers (RID).

5. Method according to one of claims 1 to 3, **characterised in that** the recorded location data (pᵢ) of an onboard unit are sent in data packages (3), which are provided with changing sender identifiers (RIDᵢ).

6. Method according to claim 5, **characterised in that** the data packages (3) are provided with concatenated package identifiers (Pᵢ), which allow them to be matched to one another, wherein releasing (12) of the identifier (OID) only occurs with respect to the sender identifier (RIDᵢ) of the last data package (3).

7. Method according to one of claims 1 to 6, **characterised in that** the said identifier (OID) is an onboard unit or user account identifier.

8. Method according to one of claims 1 to 7, **characterised in that** the sender identifier (RID) is a random value or a user-selectable code.

9. Toll calculation server (5) for conducting the method according to one of claims 1 to 8, configured for receiving recorded location data (pᵢ) and calculating location-anonymised toll data (T) therefrom, **characterised in that** it deletes recorded location data (pᵢ) after they are processed into toll data (T) and sends a confirmation (15) of this to an onboard unit (1).

10. Location-recording onboard unit (1) with an identifier (OID) for conducting the method according to one of claims 1 to 8, configured for transmitting (4) its recorded location data (pᵢ) under at least one sender identifier (RID) different from the identifier (OID), **characterised by** releasing elements, which after receiving a deletion confirmation (15) with respect to sent recorded location data (pᵢ) sends the sender identifier (RID) thereof under its identifier (OID).

## Revendications

1. Procédé de production de données de péage à positions rendues anonymes (T) à partir des enregistrements locaux (pᵢ) d'un appareil de véhicule (1) effectuant des enregistrements locaux et doté d'un identifiant univoque (OID), dans un système de péage routier, comportant les étapes consistant à :
envoyer (4) de l'appareil de véhicule (1) à un serveur de calcul de péage (5) les enregistrements locaux (pᵢ) conjointement avec au moins un identifiant d'expéditeur (RID) différent de l'identifiant (OID),
calculer (6) des données de péage à positions rendues anonymes (T) à partir des enregistrements locaux (pᵢ) et supprimer ensuite les enregistrements locaux (pᵢ) dans le serveur de calcul de péage (5),
attendre dans l'appareil de véhicule (1) l'arrivée d'une confirmation explicite (15) du serveur de calcul de péage (5) concernant la suppression réussie des enregistrements locaux (pᵢ), et
libérer (12) ensuite l'identifiant (OID) associé à l'identifiant d'expéditeur (RID) au moyen de sa transmission de l'appareil de véhicule (1) au serveur de calcul de péage (5) qui attribue (13) les données de péage à positions rendues anonymes (T) à l'identifiant (OID) et les envoie à une centrale (2) du système de péage.

2. Procédé selon la revendication 1, **caractérisé en ce que**, avant la suppression, les enregistrements locaux (pᵢ) sont codés dans le serveur de calcul de péage (5) avec la clé publique d'un poste d'archive externe (9) et envoyés à ce dernier.

3. Procédé selon la revendication 1 ou 2, **caractérisé en ce que** l'envoi (4) et la libération (12) sont effectués à partir de l'appareil de véhicule (1) par l'intermédiaire d'un réseau de radiocommunication, de préférence un réseau de radiocommunication mobile.

4. Procédé selon l'une des revendications 1 à 3, **caractérisé en ce que** les enregistrements locaux (pᵢ) d'un appareil de véhicule (1) sont transmis dans des paquets de données (3) qui sont pourvus à chaque fois des mêmes identifiants d'expéditeur (RID).

5. Procédé selon l'une des revendications 1 à 3, **caractérisé en ce que** les enregistrements locaux (pᵢ) d'un appareil de véhicule sont transmis dans des paquets de données (3) qui sont pourvus d'identifiants d'expéditeur variables (RIDᵢ).

6. Procédé selon la revendication 5, **caractérisé en ce que** les paquets de données (3) sont pourvus d'identifiants de paquets chaînés (pᵢ) qui établissent leur appartenance mutuelle, la libération (12) de l'identifiant (OID) étant effectuée uniquement pour l'identifiant d'expéditeur (RIDᵢ) du dernier paquet de données (3).

7. Procédé selon l'une des revendications 1 à 6, **caractérisé en ce que** ledit identifiant (OID) est un identifiant d'appareil de véhicule ou un identifiant de compte d'utilisateur.

8. Procédé selon l'une des revendications 1 à 7, **caractérisé en ce que** l'identifiant d'expéditeur (RID) est un nombre aléatoire ou un code sélectionnable par l'utilisateur.

9. Serveur de calcul de péage (5) permettant d'exécuter le procédé selon l'une des revendications 1 à 8, conçu pour recevoir des enregistrements locaux (pᵢ) et calculer à partir de ces derniers des données de péage à positions rendues anonymes (T), **caractérisé en ce qu'**il supprime les enregistrements locaux (pᵢ) après leur traitement en des données de péage (T) et transmet une confirmation (15) de leur suppression à un appareil de véhicule (1).

10. Appareil de véhicule effectuant des enregistrements locaux (1), équipé d'un identifiant (OID) servant à l'exécution du procédé selon l'une des revendications 1 à 8, conçu pour envoyer (4) ses enregistrements locaux (pᵢ) avec au moins un identifiant d'expéditeur (RID) différent de l'identifiant (OID), **caractérisé par** des moyens de libération qui, après la réception d'une confirmation de suppression (15) en ce qui concerne des enregistrements locaux envoyés (pᵢ) transmettent leur identifiant d'expéditeur (RID) conjointement avec l'identifiant de l'appareil de véhicule (OID).
